# EUROPÄISCHE PATENTSCHRIFT

(11) **EP 2 831 404 B1**
(45) Veröffentlichungstag und Bekanntmachung des Hinweises auf die Patenterteilung: **07.09.2016**
(21) Anmeldenummer: 13704100.0
(22) Anmeldetag: 12.02.2013
(51) Int. Cl.: F02M 51/00, F02M 61/16

(54) **VERSTEIFTES KRAFTSTOFFEINSPRITZVENTIL**
STIFFENED FUEL INJECTION VALVE
INJECTEUR RENFORCÉ DESTINÉ AU CARBURANT

(30) Priorität: 27.03.2012 DE 102012204920
(43) Veröffentlichungstag der Anmeldung: 04.02.2015
(73) Patentinhaber: Robert Bosch GmbH, 70442 Stuttgart (DE)
(72) Erfinder: WIESCHOLLEK, Sebastian, 71701 Schwieberdingen (DE)
(86) Internationale Anmeldenummer: PCT/EP2013/052773
(87) Internationale Veröffentlichungsnummer: WO 2013/143750

(56) Entgegenhaltungen:
- DE-A1-102008 040 843
- DE-A1-102009 038 429
- DE-A1-102010 031 277

## Beschreibung

### Stand der Technik

Die vorliegende Erfindung betrifft ein versteiftes Kraftstoffeinspritzventil zur Einspritzung von Kraftstoff in eine Brennkraftmaschine.

Einspritzventile sind im Stand der Technik in unterschiedlichen Ausgestaltungen bekannt. Hierbei können die Einspritzventile auch direkt an der Brennkammer angeordnet werden. Hierbei gibt es zwei Einbauformen, nämlich einerseits von der Seite und andererseits von oben in der Nähe der Einlass- und/oder Auslassventile und der Zündkerze. Bedingt durch die Einbausituation sind die seitlich angeordneten Einspritzventile kurz und die von oben angeordneten Einspritzventile lang ausgeführt. Da die Einspritzventile ein definiertes Spray in der Brennkammer erzeugen müssen, muss höchste Sorgfältigkeit beim Einbau der Einspritzventile vorhanden sein. Insbesondere muss eine Konzentrizität in Axialrichtung des Einspritzventils von einem Dichtelement am Zylinderkopf, insbesondere ein Teflonring, zu einem Dichtelement, insbesondere O-Ring, oder Anschlussstück am Einspritzventil sichergestellt werden. Insbesondere bei langen Einspritzventilen besteht jedoch die Gefahr, dass nach Anbringen einer Umspritzung, welche insbesondere ein Kraftstoffzufuhrrohr und eine elektrische Stromschiene umhüllt, das Einspritzventil verzogen wird und somit krumm wird. Die Gefahr erhöht sich dabei, je länger das Einspritzventil ist und somit kann eine resultierende Konzentrizität des Einspritzventils zu einer Axialachse nicht mehr gewährleistet werden.

Aus der DE 10 2010 031 277 A1 ist bereits ein Einspritzventil zur Einspritzung von Kraftstoff bekannt, das u.a. ein Kraftstoffzufuhrelement zur Zuführung des Kraftstoffs und eine Stromschiene, welche zumindest teilweise parallel zum Kraftstoffzufuhrelement verläuft, umfasst. Als äußerer Mantel des Einspritzventils ist eine Umspritzung vorgesehen, welche das Kraftstoffzufuhrelement und die Stromschiene umgibt. Die Stromschiene ist insofern über große Teile ihrer Länge umspritzt, wobei die Anschlusspins in einem elektrischen Anschlussstecker münden, der als eigenständiges Kunststoffteil am Einspritzventil angebracht wird. Dieser elektrische Anschlussstecker weist wiederum einen Basiskörper auf, von dem eine Rippe absteht, die sich zum Kraftstoffzufuhrelement einseitig hin erstreckt.

### Offenbarung der Erfindung

Das erfindungsgemäße Einspritzventil mit den Merkmalen des Anspruchs 1 weist demgegenüber den Vorteil einer exakten Konzentrizität zu einer Längsachse (Axialachse) auf. Erfindungsgemäß ist das aus verschiedenen Materialien hergestellte Einspritzventil teilweise von einer Umspritzung umhüllt, wobei die Umspritzung eine in Axialrichtung des Einspritzventils verlaufende Längsrippe umfasst. Die Umspritzung umgibt auch eine Stromschiene, welche eine elektrische Verbindung zwischen einem Steckeranschluss und einem elektrischen Verbraucher, insbesondere einem Magnetaktor, herstellt. Somit kann durch das Vorsehen der Längsrippe eine Versteifung der Umspritzung des Einspritzventils realisiert werden, wobei die Längsrippe am Einspritzventil ausgehend von der Mittelachse des Einspritzventils gegenüber einer Stromschiene angeordnet ist. Somit kann die erfindungsgemäße Versteifung des Einspritzventils besonders kostengünstig und einfach herstellbar bereitgestellt werden. Durch die einander gegenüberliegende Anordnung stellt die Längsrippe einen Ausgleich gegenüber der Stromschiene dar.

Die Unteransprüche zeigen bevorzugte Weiterbildungen der Erfindung.

Vorzugsweise weist die Längsrippe eine Länge auf, welche mindestens so lang wie die Stromschiene ist und besonders bevorzugt so lang wie die gesamte Länge der Umspritzung in Axialrichtung des Einspritzventils ist. Hierdurch wird eine exzellente Versteifung des Einspritzventils erreicht.

Gemäß einer weiteren bevorzugten Ausführungsform der Erfindung ist ein zu umspritzendes Kraftstoffzufuhrelement ein Rohr mit einem Abschnitt mit konstantem Durchmesser und ein Verhältnis eines Außendurchmessers des Abschnitts mit konstantem Durchmesser zu einer Länge des Abschnitts mit konstantem Durchmesser in Axialrichtung und beträgt mindestens 1:2,5, vorzugsweise mindestens 1:10 und ist bevorzugt etwa 1:14,5.

Für eine weitere verbesserte Versteifung weist die Längsrippe weiter bevorzugt mehrere Querrippen auf. Vorzugsweise sind die Querrippen in Längsrichtung in gleichen Abständen angeordnet.

Vorzugsweise weist die Längsrippe im Schnitt eine T-Form auf. Hierdurch kann eine besonders gute Versteifung der Längsrippe erreicht werden. Vorzugsweise ist dabei eine maximale Breite der T-Form der Längsrippe größer oder gleich einer maximalen Breite der Umspritzung an der Stromschiene.

Gemäß einer weiteren bevorzugten Ausgestaltung der Erfindung ist in die Längsrippe zusätzlich eine Verstärkung eingespritzt. Hierdurch wird eine noch bessere Versteifungsfunktion durch die Längsrippe erreicht. Die Anordnung einer Verstärkung in der Längsrippe hat ferner den Vorteil, dass ein Verzug der Längsrippe bei einem Abkühlverhalten nach dem Spritzvorgang auf beiden Seiten gleich ist. Die Verstärkung ist vorzugsweise derart gewählt, dass die Verstärkung einen gleichen Querschnitt wie ein Querschnitt der Stromschiene aufweist. Besonders bevorzugt ist die Verstärkung eine zweite Stromschiene, wobei die zweite Stromschiene nicht stromführend sein muss, sondern lediglich als Vorrichtung zur Verstärkung dient. Gemäß einer alternativen Ausgestaltung der Erfindung umfasst die Längsrippe ferner eine zweite Stromschiene, welche stromführend ausgelegt ist. Hierdurch kann die erste Stromschiene, welche üblicherweise eine erste und eine zweite elektrische Leitung umfasst, mit nur genau einer Stromleitung versehen werden und eine Rückleitung ist durch die zweite Stromschiene in der Längsrippe vorgesehen.

Weiter bevorzugt ist im Querschnitt eine maximale Breite der Längsrippe gleich oder größer als eine maximale Breite der Umspritzung im Bereich der Stromschiene. Hierdurch wird eine gewisse Mindestbreite der Längsrippe definiert, welche in allen Einbausituationen eine ausreichende Steifigkeit für das Einspritzventil gewährleistet. Besonders bevorzugt ist ein Querschnitt der Längsrippe dabei rechteckig. Hierdurch weist die Längsrippe im Querschnitt ein I-Profil auf. Dieses I-Profil ist besonders einfach und kostengünstig herstellbar.

Das Einspritzventil ist weiter bevorzugt ein Magnetventil.

Ferner betrifft die vorliegende Erfindung eine Brennkraftmaschine, umfassend ein erfindungsgemäßes Einspritzventil, wobei das Einspritzventil in einem Zylinderkopf zur direkten Einspritzung von Kraftstoff in einem Brennraum angeordnet ist. Somit kann das erfindungsgemäße Einspritzventil problemlos von oben durch den Zylinderkopf zum Brennraum geführt werden. Somit kann auch bei langen Einspritzventilen ein Verzug durch das Vorsehen der Umspritzung vermieden werden.

Das erfindungsgemäße Einspritzventil wird besonders bevorzugt bei direkteinspritzenden Brennkraftmaschinen für Fahrzeuge verwendet. Insbesondere ist das erfindungsgemäße Einspritzventil ein Benzin einspritzendes Einspritzventil.

### Zeichnung

Nachfolgend werden bevorzugte Ausführungsbeispiele der Erfindung unter Bezugnahme auf die begleitende Zeichnung im Detail beschrieben. Gleiche bzw. funktional gleiche Teile sind dabei mit den gleichen Bezugszeichen bezeichnet. In der Zeichnung ist:
- Figur 1: eine schematische Seitenansicht eines Einspritzventils gemäß einem ersten Ausführungsbeispiel der Erfindung,
- Figur 2: eine schematische Schnittansicht entlang der Linie II-II von Figur 1,
- Figur 3: eine schematische Schnittansicht eines Einspritzventils gemäß einem zweiten Ausführungsbeispiel der Erfindung,
- Figur 4: eine schematische Schnittansicht eines Einspritzventils gemäß einem dritten Ausführungsbeispiel der Erfindung, und
- Figur 5: eine schematische Schnittansicht eines Einspritzventils gemäß einem vierten Ausführungsbeispiel der Erfindung.

### Bevorzugte Ausführungsformen der Erfindung

Nachfolgend wird unter Bezugnahme auf die Figuren 1 und 2 ein Einspritzventil 1 gemäß einem ersten bevorzugten Ausführungsbeispiel der Erfindung im Detail beschrieben.

Wie aus den Figuren 1 und 2 ersichtlich ist, umfasst das Einspritzventil ein zentrales Kraftstoffzufuhrelement 2, welches in diesem Ausführungsbeispiel ein Rohr ist. Das Kraftstoffzufuhrelement 2 verläuft dabei in Axialrichtung X-X des Einspritzventils 1 durch das Einspritzventil. Das Bezugszeichen 8 bezeichnet ein Anschlussstück, welches einen hydraulischen Anschluss an eine Kraftstoffleitung ermöglicht. Das Bezugszeichen 9 bezeichnet ein einspritzseitiges Ende des Einspritzventils, aus welchem der Kraftstoff direkt in einen Brennraum eingespritzt wird.

Das Einspritzventil 1 umfasst ferner einen elektrischen Anschluss 7, welcher als Steckeranschluss ausgebildet ist und für eine elektrische Kontaktierung mit einer Stromquelle eingerichtet ist. Der elektrische Anschluss 7 ist über eine Stromschiene 3 mit einem elektrischen Verbraucher verbunden. In diesem Ausführungsbeispiel ist der elektrische Verbraucher ein elektromagnetischer Aktuator, welcher ein Ventilschließelement betätigt. Die Stromschiene 3 umfasst eine erste Leitung 31 und eine zweite Leitung 32, welche von einer Isolation 30 umgeben sind (vgl. Figur 2).

Ferner umfasst das Einspritzventil 1 eine Umspritzung 4, welches sowohl das Kraftstoffzufuhrelement 2 als auch die Stromschiene 3 umgibt. Dies ist insbesondere aus der Schnittdarstellung von Figur 2 ersichtlich. Die Umspritzung 4 umfasst hierbei einen Umspritzungsbereich 41 für die Stromschiene 3 und einen Umspritzungsbereich 42 für das Kraftstoffzufuhrelement 2. Ferner umfasst die Umspritzung 4 eine Längsrippe 5. Die Längsrippe 5 weist eine Länge auf, welche einer Gesamtlänge der Umspritzung 4 in Axialrichtung (Mittelachse X-X) entspricht. Dabei verläuft die Längsrippe 5 parallel zu einem Abschnitt 21 des Kraftstoffzufuhrelements 2 mit konstantem Außendurchmesser D1. Der Abschnitt 21 mit konstantem Außendurchmesser D1 weist eine Länge L1 auf. Ein Verhältnis des Außendurchmessers D1 des Abschnitts 21 zur Länge L1 des Abschnitts 21 beträgt dabei ungefähr 1:14,5.

Wie insbesondere aus Figur 2 ersichtlich ist, ist die Längsrippe 5 im Schnitt im Wesentlichen T-förmig ausgebildet und weist einen Verbindungsbereich 51 zur Verbindung mit dem zweiten Umspritzungsbereich 42 für das Kraftstoffzufuhrelement 2 und einen T-Bereich 52 auf. Der T-Bereich 52 weist dabei eine bogenförmige Außenfläche auf und hat im Schnitt eine maximale Breite B2. Diese maximale Breite B2 entspricht dabei einer maximalen Breite B1 des ersten Umspritzungsbereichs 41 an der Stromschiene 3. Somit bildet die Längsrippe 5 eine statische Stützrippe, welche ausgehend von der Mittelachse X-X gegenüber der Stromschiene 3 angeordnet ist. Vorzugsweise werden dabei der erste und zweite Umspritzungsbereich 41, 42 und die Längsrippe 5 in einem Spritzschritt angespritzt. Somit kann beim Abkühlen der Umspritzungsmasse kein Verzug durch die Umspritzung 4 entstehen, so dass ein leichter, konzentrischer Einbau des Einspritzventils 1 möglich ist.

Somit verläuft die Längsrippe 5 parallel zur Mittelachse X-X und parallel zur Stromschiene 3. Dabei sind ferner Querrippen 6 in gleichen Abständen an der Längsrippe 5 vorgesehen, welche die Stabilität der Längsrippe 5 weiter erhöhen. Somit sind erfindungsgemäß für die zusätzliche Versteifung keine separaten Bauteile notwendig, sondern lediglich eine etwas größere Menge von Umspritzmasse. Auf diese Weise kann eine Konzentrizität des Einspritzventils zur Mittelachse X-X sichergestellt werden.

Figur 3 zeigt einen Schnitt eines Einspritzventils 1 gemäß einem zweiten Ausführungsbeispiel der Erfindung. Beim zweiten Ausführungsbeispiel ist die Längsrippe 5 im Schnitt rechteckig gebildet und weist somit eine I-Form 53 auf. Die Längsrippe 5 verläuft wieder über die gesamte maximale Länge der Umspritzung 4 in axialer Richtung des Einspritzventils. Durch die Auswahl des I-Profils kann eine Längsrippe 5 bereitgestellt werden, welche während des Abkühlens eine Zugbelastung auf die Umspritzung 4 ausübt. Hierbei ist eine Breite B4 der Längsrippe 5 gleich einer Breite B3 des ersten Umspritzungsbereichs 41 an der Stromschiene 3. Da aufgrund der relativ großen Breite B4 und der dadurch relativ großen Menge an Umspritzungsmaterial ein verstärktes Schrumpfverhalten der Längsrippe 5 vorhanden ist, kann während des Abkühlvorgangs der Umspritzung das Einspritzventil 1 aktiv geradegezogen werden.

Figur 4 zeigt einen Schnitt eines Einspritzventils gemäß einem dritten Ausführungsbeispiel der Erfindung. Hierbei ist in der Längsrippe 5 zusätzlich eine zweite Stromschiene 3' angeordnet. Die zweite Stromschiene 3' weist eine erste stromlose Leitung 33 und eine zweite stromlose Leitung 34 auf. Wie durch die Ebene E durch die Mittelachse X-X angedeutet, ist somit der Umspritzungsbereich an einer ersten Seite der Ebene E gleich einem Umspritzungsbereich an der zweiten Seite der Ebene vorgesehen. Hieraus können Umspritzungen mit gleichen Eigenschaften zu beiden Seiten der Ebene E erreicht werden, so dass bei diesem dritten Ausführungsbeispiel sehr exakte Einspritzventile ohne Verzug herstellbar sind. Allerdings muss hierzu eine zweite, nicht stromführende Stromschiene 3' mit eingespritzt werden, welche keine elektrische Funktion aufweist, sondern lediglich eine Ausgleichsfunktion für ein gleiches Verhalten der Umspritzung 4 zu beiden Seiten der Ebene E bereitstellt.

In Figur 5, welche einen Schnitt durch ein viertes Ausführungsbeispiel zeigt, ist eine erste Stromschiene 35 und eine zweite Stromschiene 36 in die Umspritzung 4 mit eingespritzt. Die zweite Stromschiene 36 ist dabei in der Längsrippe 5 mit eingespritzt. Somit kann das Einspritzventil 1 eine exakte Spiegelung zur mittleren Ebene E bereitstellen, so dass die beiden Seiten relativ zur Ebene E identisch ausgebildet sind. Hierdurch wird ein Verzug des Einspritzventils vermieden und es kann ein konzentrisch hergestelltes Einspritzventil 1 bereitgestellt werden. Dabei übernimmt die erste Stromschiene 35 die elektrische Zuleitung und die zweite Stromschiene 36 übernimmt die elektrische Rückleitung, so jede der beiden Stromschienen 35, 36 eine elektrische Funktion aufweist. Hierdurch können insbesondere im Vergleich mit dem dritten Ausführungsbeispiel Bauteilkosten gesenkt werden.

Das in den Ausführungsbeispielen beschriebene erfindungsgemäße Einspritzventil 1 ist dabei ein Einspritzventil mit magnetischem Aktor. Hierbei kann insbesondere ein senkrechter Einbau des Einspritzventils durch einen Zylinderkopf hindurch realisiert werden. Insbesondere können dabei sogenannte lange Einspritzventile mit einem Verhältnis eines Außendurchmessers D1 zu einer Länge L1 eines Abschnitts 21 mit konstantem Außendurchmesser von größer oder gleich 1:2,5 realisiert werden, ohne dass Konzentrizitätsprobleme auftreten. Dabei ist die erfindungsgemäße Lösung sehr einfach und kostengünstig ausführbar und ist insbesondere für eine Massenfertigung exzellent geeignet.

## Patentansprüche

1. Einspritzventil zur Einspritzung von Kraftstoff, umfassend:
- ein Kraftstoffzufuhrelement (2) zur Zuführung des Kraftstoffs,
- eine Stromschiene (3), welche zumindest teilweise parallel zum Kraftstoffzufuhrelement (2) verläuft, und
- eine Umspritzung (4), welche das Kraftstoffzufuhrelement (2) und die Stromschiene (3) umgibt,
- wobei die Umspritzung (4) eine in Axialrichtung (X-X) des Einspritzventils verlaufende Längsrippe (5) umfasst, welche am Einspritzventil ausgehend von seiner Mittelachse X-X gegenüber der Stromschiene (3) angeordnet ist.

2. Einspritzventil nach Anspruch 1, **dadurch gekennzeichnet, dass** die Längsrippe (5) eine Länge (L1) aufweist, welche mindestens so lang wie eine Länge der Stromschiene in Axialrichtung (X-X) ist.

3. Einspritzventil nach einem der vorhergehenden Ansprüche, **dadurch gekennzeichnet, dass** ein Verhältnis eines Außendurchmessers (D1) eines Abschnitts (21) des Kraftstoffzufuhrelements (2) mit konstantem Außendurchmesser zu einer Länge (L1) des Abschnitts (21) in Axialrichtung (X-X) größer oder gleich 1:2,5 ist, vorzugsweise größer oder gleich 1:10 ist, und insbesondere ungefähr 1:14,5 ist.

4. Einspritzventil nach einem der vorhergehenden Ansprüche, **dadurch gekennzeichnet, dass** die Längsrippe (5) eine Vielzahl von Querrippen (6) aufweist.

5. Einspritzventil nach einem der vorhergehenden Ansprüche, **dadurch gekennzeichnet, dass** die Längsrippe (5) im Schnitt eine T-Form mit einem Verbindungsbereich (51) und einem T-Bereich (52) aufweist.

6. Einspritzventil nach Anspruch 5, **dadurch gekennzeichnet, dass** eine maximale Breite (B2) des T-Bereichs (52) größer oder gleich einer maximalen Breite (B1) der Umspritzung (4) an der Stromschiene (3) ist.

7. Einspritzventil nach einem der vorhergehenden Ansprüche, **dadurch gekennzeichnet, dass** in die Längsrippe (5) eine Verstärkung (3'; 36) eingespritzt ist.

8. Einspritzventil nach Anspruch 7, **dadurch gekennzeichnet, dass** die Verstärkung einen gleichen Querschnitt wie ein Querschnitt der Stromschiene (3) aufweist.

9. Einspritzventil nach einem der vorhergehenden Ansprüche, **dadurch gekennzeichnet, dass** im Querschnitt eine maximale Breite (B4) der Längsrippe (5) größer ist als eine maximale Breite (B3) der Umspritzung (4) im Bereich der Stromschiene (3).

10. Einspritzventil nach Anspruch 9, **dadurch gekennzeichnet, dass** die Längsrippe (5) im Querschnitt rechteckig ist.

11. Brennkraftmaschine, umfassend ein Einspritzventil nach einem der vorhergehenden Ansprüche, welches insbesondere in einem Zylinderkopf zur direkten Einspritzung von Kraftstoff in einen Brennraum angeordnet ist.

## Claims

1. Injection valve for the injection of fuel, comprising:
- a fuel feed element (2) for the feed of the fuel,
- an electrical rail (3) which runs at least partially parallel to the fuel feed element (2), and
- an injection-moulded encapsulation (4) which surrounds the fuel feed element (2) and the electrical rail (3),
- wherein the injection-moulded encapsulation (4) comprises a longitudinal rib (5) which runs in an axial direction (X-X) of the injection valve and which is arranged on the injection valve opposite the electrical rail (3) with respect to the central axis X-X,of said injection valve.

2. Injection valve according to Claim 1, **characterized in that** the longitudinal rib (5) has a length (L1) which is at least as long as a length of the electrical rail in the axial direction (X-X).

3. Injection valve according to one of the preceding claims, **characterized in that** a ratio of an outer diameter (D1) of a section (21) of the fuel feed element (2) with constant outer diameter to a length (L1) of the section (21) in an axial direction (X-X) is greater than or equal to 1:2.5, preferably greater than or equal to 1:10, and is in particular approximately 1:14.5.

4. Injection valve according to one of the preceding claims, **characterized in that** the longitudinal rib (5) has a multiplicity of transverse ribs (6).

5. Injection valve according to one of the preceding claims, **characterized in that** the longitudinal rib (5) has, in section, a T shape with a connecting region (51) and a T region (52).

6. Injection valve according to Claim 5, **characterized in that** a maximum width (B2) of the T region (52) is greater than or equal to a maximum width (B1) of the injection-moulded encapsulation (4) at the electrical rail (3).

7. Injection valve according to one of the preceding claims, **characterized in that** a reinforcement (3'; 36) is injection-moulded into the longitudinal rib (5).

8. Injection valve according to Claim 7, **characterized in that** the reinforcement has a cross section identical to the cross section of the electrical rail (3).

9. Injection valve according to one of the preceding claims, **characterized in that**, in the cross section, a maximum width (B4) of the longitudinal rib (5) is greater than a maximum width (B3) of the injection-moulded encapsulation (4) in the region of the electrical rail (3).

10. Injection valve according to Claim 9, **characterized in that** the longitudinal rib (5) is of rectangular cross section.

11. Combustion engine, comprising an injection valve according to one of the preceding claims, which is arranged in particular in a cylinder head for the purposes of directly injecting fuel into a combustion chamber.

## Revendications

1. Injecteur destiné à injecter du carburant, comprenant :
- un élément d'alimentation (2) de carburant, destiné à alimenter le carburant,
- une barre conductrice (3), laquelle s'écoule au moins partiellement à la parallèle de l'élément d'alimentation (2) de carburant et
- un surmoulage (4), lequel entoure l'élément d'alimentation (2) de carburant et la barre conductrice (3),
- le surmoulage (4) comprenant une nervure longitudinale (5) s'écoulant dans la direction axiale (X-X) de l'injecteur, laquelle est placée sur l'injecteur en partant de son axe médian X-X, en face de la barre conductrice (3).

2. Injecteur selon la revendication 1, **caractérisé en ce que** la nervure longitudinale (5) présente une longueur (L1), laquelle est au moins aussi longue qu'une longueur de la barre conductrice dans la direction axiale (X-X).

3. Injecteur selon l'une quelconque des revendications précédentes, **caractérisé en ce qu'**un rapport d'un diamètre extérieur (D1) d'une partie (21) de l'élément d'alimentation (2) de carburant à diamètre extérieur constant à une longueur (L1) de la partie (21) dans la direction axiale (X-X) est supérieur ou égal à 1:2,5, de préférence supérieur ou égal à 1:10 et notamment d'environ 1:14,5.

4. Injecteur selon l'une quelconque des revendications précédentes, **caractérisé en ce que** la nervure longitudinale (5) comporte une pluralité de nervures transversales (6).

5. Injecteur selon l'une quelconque des revendications précédentes, **caractérisé en ce qu'**en coupe, la nervure longitudinale (5) présente une forme de T, avec une zone de liaison (51) et une zone en T (52).

6. Injecteur selon la revendication 5, **caractérisé en ce qu'**une largeur maximale (B2) de la zone en T (52) est supérieure ou égale à une largeur maximale (B1) du surmoulage (4) sur la barre conductrice (3).

7. Injecteur selon l'une quelconque des revendications précédentes, **caractérisé en ce que** dans la nervure longitudinale (5) est injecté un renfort (3' ; 36).

8. Injecteur selon la revendication 7, **caractérisé en ce que** le renfort présente une section transversale identique à une section transversale de la barre conductrice (3).

9. Injecteur selon l'une quelconque des revendications précédentes, **caractérisé en ce que** dans la section transversale, une largeur maximale (B4) de la nervure longitudinale (5) est supérieure à une largeur maximale (B3) du surmoulage (4), dans la zone de la barre conductrice (3).

10. Injecteur selon la revendication 9, **caractérisé en ce que** la nervure longitudinale (5) est rectangulaire dans la section transversale.

11. Moteur à combustion interne comprenant un injecteur selon l'une quelconque des revendications précédentes, lequel est placé notamment dans une culasse de cylindre, pour l'injection directe de carburant dans une chambre de combustion.
